# EUROPÄISCHE PATENTSCHRIFT

(11) **EP 1 347 539 B1**
(45) Veröffentlichungstag und Bekanntmachung des Hinweises auf die Patenterteilung: **07.06.2006**
(21) Anmeldenummer: 03002854.2
(22) Anmeldetag: 08.02.2003
(51) Int. Cl.: H01R 24/04

(54) **Elektrischer Steckverbinder für die Datentechnik**
Electrical connector for the data technology
Connecteur électrique pour la technologie de transfert de données

(30) Priorität: 12.03.2002 DE 10211603
(43) Veröffentlichungstag der Anmeldung: 24.09.2003
(73) Patentinhaber: Novar GmbH, 72458 Albstadt-Ebingen (DE)
(72) Erfinder: Hatterscheid, Peter, 51465 Bergisch Gladbach (DE); Ruhr, Siegfried, 51674 Wiehl (DE); Brandsch, Konrad, 51643 Gummersbach (DE); Gelfarth, Rüdiger, 51647 Gummersbach (DE)
(74) Vertreter: Patentanwälte Ruff, Wilhelm, Beier, Dauster & Partner

(56) Entgegenhaltungen:
- EP-A- 0 782 221
- GB-A- 2 344 470
- US-A- 5 403 200
- US-A- 5 779 503
- US-A- 5 911 602
- US-A- 6 116 964

## Beschreibung

Die Erfindung betrifft einen elektrischen Steckverbinder für die Datentechnik, insbesondere eine RJ45-Buchse, mit mehreren in wenigstens drei Kontaktpaaren angeordneten Kontakten, die jeweils einen Anschlussabschnitt, einen Kontaktabschnitt für den Eingriff mit Kontakten eines weiteren elektrischen Steckverbinders und einen Leiterabschnitt aufweisen, der den Anschlussabschnitt mit dem Kontaktabschnitt verbindet, wobei die Kontaktabschnitte in zueinander parallelen ersten Ebenen angeordnet sind, alle Leiterabschnitte wenigstens abschnittsweise parallel zueinander verlaufen, die Leiterabschnitte und die Kontaktabschnitte jedes Kontakts in einem Winkel zueinander angeordnet sind und alle Kontakte im Übergangsbereich zwischen Leiterabschnitt und Kontaktbereich gleichsinnig gebogen sind.

Aus der EP 0 782 221 A2 ist ein Verbinder für die Signalübertragung mit mehreren Kontakten bekannt, die jeweils einen Kontaktabschnitt einen Anschlussabschnitt sowie einen Leiterabschnitt aufweisen und die zu Kontaktpaaren zusammengefasst sind. Die Kontaktabschnitte sind für den Eingriff mit Kontakten eines weiteren Verbinders vorgesehen und sind in zueinander parallelen Ebenen angeordnet. Die Leiterabschnitte verbinden jeweils einen Anschlussabschnitt mit einem Kontaktabschnitt wobei die Leiterabschnitte wenigstens abschnittsweise zueinander parallel verlaufen- Die Kontaktabschnitte und die Leiterabschnitte sind jeweils in einem Winkel zueinander angeordnet. Die Kontakte sind im Übergangsbereich zwischen Leiterabschnitt und dem Kontaktabschnitt gleichsinnig gebogen. Die Übergangsbereiche der Kontakte von mehreren ersten Kontakten weisen in den jeweiligen parallelen Ebenen einen anderen Verlauf auf als die übrigen zweiten Kontakte, wobei erste und zweite Kontakte nicht zu Kontaktpaaren zusammenfassbar sind. Die Übergangsbereiche der ersten Kontakte sind von den Übergangsbereichen der zweiten Kontakte in einer Richtung beabstandet, die parallel zum parallelen Verlauf der Leiterabschnitte ausgerichtet ist.

Aus der US-Patentschrift US 5,647,770 ist ein Einsatz für eine RJ45-Buchse bekannt, bei dem die Kontakte eines Kontaktpaares in einer horizontalen Richtung gesehen überkreuzt sind. Die Kontakte weisen jeweils Anschlussabschnitte zum Anschließen von Anschlusskabeln, Kontaktabschnitte für den Eingriff mit Kontaktabschnitten eines passenden Steckers und einen Leiterabschnitt, der die Anschlussabschnitte mit den Kontaktabschnitten verbindet, auf. Die Kontaktabschnitte sind in zueinander parallelen ersten Ebenen angeordnet. Am Übergang der Leiterabschnitte in die Kontaktabschnitte ist eine Biegung vorgesehen, durch die die Kontaktabschnitte in einem Winkel von etwa 45° zu den Leiterabschnitten stehen. In horizontaler Richtung, parallel zu den ersten parallelen Ebenen der Kontaktabschnitte gesehen, ist die Überkreuzung der Kontakte des Kontaktpaares symmetrisch ausgebildet. In der vertikalen Richtung, senkrecht zu den parallelen ersten Ebenen gesehen, sind die überkreuzten Kontakte in unterschiedlichen Ebenen angeordnet, so dass sich die Leiterabschnitte in der vertikalen Richtung gesehen nicht überlappen.

Aus der US-Patentschrift 5,399,107 ist ein Einsatz für eine RJ45-Buchse bekannt, bei dem ein Übersprechen bei hohen Frequenzen durch Vergrößern des Abstandes und zusätzliches dielektrisches Material zwischen den einzelnen Kontakten verringert werden soll. Hierzu sind die Leiterabschnitte benachbarter Kontakte in verschiedenen zueinander parallelen Ebenen angeordnet und die Leiterabschnitte verlaufen in Führungsnuten aus dielektrischem Material.

Aus der US-Patentschrift US 5,779,503 ist ein Einsatz für eine RJ45-Buchse bekannt, bei der insgesamt vier Kontaktpaare vorgesehen sind, wobei die Kontakte von drei Kontaktpaaren überkreuzt sind. Die Oberkreuzung ist in den Übergangsbereich zwischen Leiterabschnitten und Kontaktabschnitten der Kontakte gelegt. Alle drei Überkreuzungen sind identisch und symmetrisch ausgebildet. Die Kontaktabschnitte liegen in zueinander parallelen ersten Ebenen und sämtlich in einer gemeinsamen zu den parallelen Ebenen senkrechten Ebene. Zu den ebenfalls in einer gemeinsamen zweiten Ebene angeordneten Leiterabschnitten sind die Kontaktabschnitte in einem Winkel von etwa 45° angeordnet. Die in einem Übergangsbereich zwischen Leiterabschnitten und Kontaktabschnitten liegenden Überkreuzungen sind einseitig an einem Kunststoffeinsatz gehalten.

Aus der deutschen Patentschrift DE 198 22 630 C1 ist ein Einsatz für eine RJ45-Buchse bekannt, bei der die Kontakte eines Kontaktpaares überkreuzt sind. Die Kontakte weisen jeweils Anschlussabschnitte, Leiterabschnitte und Kontaktabschnitte auf. Die Kontaktabschnitte liegen in zueinander parallelen ersten Ebenen und die Leiterabschnitte wenigstens abschnittsweise in einer gemeinsamen zweiten Ebene. Die Übergänge zwischen Leiterabschnitten und Kontaktabschnitten sind zwischen unterschiedlichen Kontaktpaaren gegensinnig gebogen.

Aus der US-Patentschrift 5,911,602 ist ein weiterer Einsatz für eine RJ 45-Buchse bekannt, bei der gemäß Fig. 9 zwei unterschiedliche Gestaltungen von Kontakten, entsprechend zwei unterschiedlichen Kontaktausbildungen, vorgesehen sind. Die Leiterabschnitte verlaufen in einer gemeinsamen zweiten Ebene und zwischen Kontaktabschnitten und Leiterabschnitten ist jeweils ein Übergangsbereich angeordnet, der bei den beiden unterschiedlichen Kontaktausbildungen unterschiedlich ausgebildet ist. Bei der ersten Kontaktausbildung weist der Übergangsbereich eine erste Abwinklung um 90° und eine darauffolgende zweite Abwinklung um etwa 45° auf. Bei der zweiten Kontaktausbildung weist der Übergangsbereich eine erste Abwinklung um etwa 135° auf, die von einer Abwinklung in die Gegenrichtung um etwa 45° und schließlich von einer weiteren Abwinklung um etwa 50° gefolgt ist. Insgesamt sind bei dieser Ausführungsform lediglich zwei verschiedene Kontaktausbildungen vorgesehen. Die beiden unterschiedlichen Kontaktausbildungen kommen innerhalb eines Kontaktpaares zur Anwendung.

Die internationale Patentveröffentlichung WO 97/19499 zeigt einen Einsatz für eine RJ 45-Buchse, bei der insgesamt zwei unterschiedliche Kontaktausbildungen vorgesehen sind. Innerhalb eines Kontaktpaares wird die gleiche Kontaktausbildung verwendet. Die zwei unterschiedlichen Kontaktausbildungen werden dadurch erreicht, dass die Leiterabschnitte der Kontakte eines Kontaktpaares nicht mit den übrigen Leiterabschnitten in einer gemeinsamen Ebene verlaufen. Bei diesen beiden Leiterabschnitten ist der Übergangsabschnitt zwischen Leiterabschnitt und Kontaktabschnitt infolgedessen unterschiedlich ausgeführt, um die Kontaktabschnitte in einer weiteren gemeinsamen Ebene anzuordnen.
Aus der europäischen Offenlegungsschrift EP 0 955 703 A2 ist ein Einsatz für eine RJ 45-Buchse bekannt, bei der zwei unterschiedliche Kontaktausbildungen vorgesehen sind. Innerhalb eines Kontaktpaares werden zwei unterschiedliche Kontaktausbildungen verwendet. Die Leiterabschnitte aller Kontakte verlaufen in einer gemeinsamen Ebene. Die beiden unterschiedlichen Kontaktausbildungen werden dadurch realisiert, dass ein Übergangsbereich zwischen den Leiterabschnitten und den Kontaktabschnitten in einer Richtung parallel zu den Leiterabschnitten versetzt ist.

Aus der US-Patentschrift 6,217,392 B1 ist ein Einsatz für eine RJ 45-Buchse bekannt, bei der die Kontakte in einem Bereich, in dem der Abstand der Kontakte untereinander wenigstens teilweise vergrößert ist, in einen Kunststoffblock eingebettet sind. Eine Überkreuzung von Kontakten ist nicht vorgesehen.

Mit der Erfindung soll ein elektrischer Steckverbinder für die Datentechnik geschaffen werden, bei dem bei einfachem Aufbau ein Übersprechen zwischen Kontaktpaaren auch bei hohen Übertragungsfrequenzen verringert ist.

Erfindungsgemäß ist hierzu ein elektrischer Steckverbinder für die Datentechnik, insbesondere eine RJ45-Buchse, mit mehreren, in wenigstens drei Kontaktpaaren angeordneten Kontakten vorgesehen, die jeweils einen Anschlussabschnitt, einen Kontaktabschnitt für den Eingriff mit Kontakten eines weiteren elektrischen Steckverbinders und einen Leiterabschnitt aufweisen, der den Anschlussabschnitt mit dem Kontaktabschnitt verbindet, wobei die Kontaktabschnitte in zueinander parallelen ersten Ebenen angeordnet sind, alle Leiterabschnitte wenigstens abschnittsweise parallel zueinander verlaufen, die Leiterabschnitte und die Kontaktabschnitte jedes Kontaktes in einem Winkel zueinander angeordnet sind und alle Kontakte im Übergangsbereich zwischen Leiterabschnitt und Kontaktbereich gleichsinnig gebogen sind, bei dem die Kontakte bei wenigstens zwei unterschiedlichen Kontaktpaaren unterschiedlich ausgeführt sind, wobei die Übergangsbereiche von Kontakten bei wenigstens zwei unterschiedlichen Kontaktpaaren zwischen Leiterabschnitt und Kontaktabschnitt in den jeweiligen ersten Ebenen einen voneinander verschiedenen Verlauf aufweisen und bei dem die Übergangsbereiche von Kontakten bei wenigstens drei unterschiedlichen Kontaktpaaren in einer Richtung parallel zu den Leiterabschnitten voneinander beabstandet sind.

Indem die Kontakte von wenigstens zwei Kontaktpaaren unterschiedlich ausgebildet sind, wird eine deutliche Verbesserung des Übersprechverhaltens erzielt. Indem die Übergangsbereiche von wenigstens zwei Kontaktpaaren einen unterschiedlichen Verlauf aufweisen, fluchten die Übergangsbereiche unterschiedlicher Kontaktpaare zwischen Kontaktabschnitten und Leiterabschnitten nicht zueinander, wodurch ein Nahnebensprechen zwischen Kontaktpaaren verringert wird. Weiterhin sind die Übergangsbereiche von wenigstens drei unterschiedlichen Kontaktpaaren in einer Richtung parallel zu den Leiterabschnitten und in der gemeinsamen Ebene liegend von einander beabstandet. Auch durch diese Maßnahmen wird verhindert, dass die Übergangsbereiche zwischen Leiterabschnitten und Kontaktabschnitten unterschiedlicher Kontaktpaare zueinander fluchten, wodurch das Übersprechen zwischen Kontaktpaaren verringert werden kann. Gemäß einer vorteilhaften Weiterbildung sind drei unterschiedliche Kontaktausbildungen bei drei unterschiedlichen Kontaktpaaren vorgesehen, wobei dann die Übergangsbereiche bei drei Kontaktpaaren einen unterschiedlichen Verlauf aufweisen.

In Weiterbildung der Erfindung sind die Kontakte eines Kontaktpaares bei wenigstens drei Kontaktpaaren überkreuzt, wobei zwischen verschiedenen Kontaktpaaren wenigstens zwei unterschiedliche Überkreuzungswinkel gewählt sind.

Auch durch diese Maßnahmen wird das Übersprechverhalten des elektrischen Steckverbinders gerade bei hohen Übertragungsfrequenzen verbessert.

In Weiterbildung der Erfindung sind die Kontaktabschnitte unterschiedlicher Kontaktpaare bei eingestecktem, passenden Steckverbinder nicht in einer gemeinsamen Ebene liegend angeordnet sind.

Durch diese Maßnahmen verlaufen die Kontaktabschnitte unterschiedlicher Kontaktpaare sowohl im entspannten Zustand als auch im Zustand mit einem in die RJ45-Buchse eingesteckten Stecker nicht fluchtend zueinander, wodurch das Übersprechverhalten positiv beeinflusst wird.

In Weiterbildung der Erfindung sind die Kontakte in einem Kunststoffeinsatz durch Einbetten wenigstens der Überkreuzungen von Kontakten fixiert.

Auf diese Weise können die Kontakte sicher fixiert werden. Im Bereich der Überkreuzungen werden Abstände der Kontakte zueinander exakt eingehalten und verändern sich durch die Einbettung auch über die Lebensdauer des elektrischen Steckverbinders nicht. Insbesondere werden die vorbestimmten Abstände eingehalten, auch wenn die Kontaktabschnitte durch Einschieben eines passenden Steckverbinders einfedern. Beispielsweise können die Kontakte im Bereich der Überkreuzungen umspritzt sein. Das Umspritzen der Kontakte erfolgt vorteilhafterweise während der Herstellung des Kunststoffeinsatzes im selben Arbeitsgang.

In Weiterbildung der Erfindung ist der Kunststoffeinsatz mit den Kontakten in ein Gehäuse einschiebbar ausgebildet, wobei der Kunststoffeinsatz und/oder das Gehäuse wenigstens ein Rastelement zum Fixieren des Kunststoffeinsatzes in einer vorbestimmten Position in dem Gehäuse aufweisen.

Durch diese Maßnahme kann der Kunststoffeinsatz einfach in ein Kunststoffgehäuse montiert werden und dabei sicher an diesem befestigt werden.

In Weiterbindung der Erfindung sind die Rastelelemente im Bereich einer Führungsschiene oder Führungsnut an dem Kunststoffeinsatz angeordnet.

Dadurch ist die passgenaue Montage des elektrischen Steckverbinders weiter erleichtert.

Das der Erfindung zugrundeliegende Problem wird auch durch einen Kunststoffeinsatz mit Kontakten für einen elektrischen Steckverbinder gemäß der Erfindung gelöst.

Weitere Merkmale und Vorteile der Erfindung ergeben sich aus den Ansprüchen und der folgenden Beschreibung bevorzugter Ausführungsformen der Erfindung in Zusammenhang mit den Zeichnungen. In den Zeichnungen zeigen:
- Fig. 1: eine Seitenansicht von Kontakten für eine RJ45-Buchse gemäß einer ersten Ausführungsform der Erfindung,
- Fig. 2: eine Ansicht von unten der Kontakte der Fig. 1,
- Fig. 3: eine Ansicht von vorne der Kontakte der Fig. 1,
- Fig. 4: eine perspektivische Ansicht von schräg unten der Kontakte der Fig. 1,
- Fig. 5: eine perspektivische Ansicht eines Kunststoffeinsatzes mit den Kontakten der Fig. 1,
- Fig. 6: eine Ansicht von oben des Kunststoffeinsatzes der Fig. 5 und
- Fig. 7: eine perspektivische Ansicht eines Kunststoffeinsatzes für einen elektrischen Steckverbinder gemäß einer zweiten Ausführungsform der Erfindung.

In den Darstellungen der Fig. 1 bis 4 sind insgesamt acht Kontakte 1 bis 8 zu erkennen. Dabei bilden die Kontakte 1 und 2, die Kontakte 3 und 6, die Kontakte 4 und 5 sowie die Kontakte 7 und 8 jeweils ein Kontaktpaar.

Jeder Kontakt 1 bis 8 weist einen Anschlussabschnitt 10 zum Anschließen von Anschlusskabeln oder zum Verbinden mit einer Leiterplatte, einen Kontaktabschnitt 12 für den Eingriff mit Kontakten eines passenden RJ45-Steckers sowie einen Leiterabschnitt 14 auf, der den jeweiligen Anschlussabschnitt 10 und den jeweiligen Kontaktabschnitt 12 miteinander verbindet. Wie in der Fig. 1 zu erkennen ist, stehen die Kontaktabschnitte 12 in einem Winkel von etwa 45° zu den Leiterabschnitten 14. Am Übergang zwischen einem Leiterabschnitt 14 und einem Anschlussabschnitt 10 sind die Kontakte jeweils abgekröpft, wobei die Kontakte abwechselnd nach oben oder unten abgekröpft sind. Beispielsweise ist in der Darstellung der Fig. 1 der Kontakt 1 nach oben abgekröpft, wohin gegen der Kontakt 2 nach unten abgekröpft ist. Dadurch wird der Abstand zwischen den jeweiligen Anschlussabschnitten 10 vergrößert, so dass eine Wechselwirkung zwischen den Kontakten im Anschlussbereich verringert wird und auf die zueinander parallel laufenden Abschnitte der Kontakte beschränkt bleibt. In der gezeigten Ausführungsform sind mehrere Kontakte miteinander überkreuzt, nämlich die Kontakte 1 und 2 des ersten Kontaktpaares, die Kontakte 4 und 5 des dritten Kontaktpaares und die Kontakte 7 und 8 des vierten Kontaktpaares.

In Fig. 2 und 3 ist zu erkennen, dass alle Kontaktabschnitte 12 in zueinander parallelen ersten Ebenen verlaufen. In Fig. 1 ist zu erkennen, dass alle Leiterabschnitte 14 abschnittsweise in einer gemeinsamen zweiten Ebene verlaufen.

Wie in der Ansicht von unten in Fig. 2 zu erkennen ist, verlaufen im Bereich der Überkreuzungen der Kontakte keine zwei Kontakte parallel. In einer Richtung senkrecht zu der gemeinsamen zweiten Ebene gesehen, in der alle Leiterabschnitte abschnittsweise parallel zueinander verlaufen, nehmen somit alle Leiterabschnitte im Überkreuzungsbereich eine unterschiedliche Winkellage ein. So ist die Überkreuzung der Kontakte 4 und 5 mit einem anderen Winkel ausgeführt als die Überkreuzungen der Kontakte 1 und 2 bzw. 7 und 8, so dass zwei unterschiedliche Überkreuzungswinkel vorliegen. Die Überkreuzungen der Kontakte 1 und 2 bzw. der Kontakte 7 und 8 sind darüber hinaus unsymmetrisch, d.h. weder punkt- noch achssymmetrisch ausgebildet. Darüber hinaus weisen auch die Abkröpfungen der Kontakte 3 und 6 eine andere Winkellage als alle anderen Leiterabschnitte in diesem Bereich auf.

Den Darstellungen der Fig. 1 und 2 ist darüber hinaus zu entnehmen, dass die Übergangsbereiche zwischen den Leiterabschnitten 14 und den Kontaktabschnitten 12 zwischen unterschiedlichen Kontaktpaaren unterschiedlich ausgebildet sind und diese Übergangsbereiche zwischen unterschiedlichen Kontaktpaaren darüber hinaus versetzt angeordnet sind. So sind in einer Richtung parallel zu den Leiterabschnitten 14 und in der gemeinsamen Ebene der Leiterabschnitte 14 liegend die Übergangsbereiche der Kontakte 3 und 6 des zweiten Kontaktpaares von den Übergangsbereichen der Kontakte 1 und 2 des ersten Kontaktpaares und den Übergangsbereichen der Kontakte 7 und 8 des vierten Kontaktpaares sowie von den Übergangsbereichen der Kontakte 4 und 5 des dritten Kontaktpaares beabstandet. Da auch die Übergangsbereiche der Kontakte 1 und 2 des ersten Kontaktpaares und die Übergangsbereiche der Kontakte 7 und 8 des vierten Kontaktpaares in dieser Richtung von den Übergangsbereichen der Kontakte 4 und 5 des dritten Kontaktpaares beabstandet sind, fluchten die Übergangsbereiche des ersten, zweiten und dritten Kontaktpaares in der Ansicht der Fig. 1 nicht miteinander. In der Ansicht der Fig. 1 fluchten lediglich die Übergangsbereiche des ersten und des vierten Kontaktpaares miteinander.

Wie in der Darstellung der Fig. 1 weiterhin zu erkennen ist, sind die Übergangsbereiche des ersten bzw. vierten und des zweiten und dritten Kontaktpaares unterschiedlich gestaltet. So ist der Übergangsbereich der Kontakte 4 und 5 des dritten Kontaktpaares vergleichsweise spitzwinkelig ausgeführt. Demgegenüber weisen die Übergangsbereiche der Kontakte 1 und 2 sowie der Kontakte 7 und 8 einen abgerundeteren Verlauf auf. Einen noch größeren Krümmungsradius weisen die Übergangsbereiche der Kontakte 3 und 6 auf.

Wie in der Darstellung der Fig. 1 weiter zu erkennen ist, liegen die Kontaktabschnitte 12 der Kontakte 1, 2 bzw. 7, 8 und die Kontaktabschnitte der Kontakte 3 bis 6 nicht in einer gemeinsamen Ebene. Dies ist durch die vorstehend beschriebene, unterschiedliche Lage und Gestaltung der Übergangsbereiche der einzelnen Kontaktpaare bedingt. Wie zu erkennen ist, gilt dies in der in Fig. 1 dargestellten entspannten Lage der Kontakte 1 bis 8. Aufgrund der versetzten Anordnung der Übergangsbereiche der einzelnen Kontakte 1 bis 8 gilt dies aber auch im gespannten Zustand der Kontakte 1 bis 8, wenn die Kontaktbereiche 12 von Kontakten eines passenden RJ45-Steckers niedergedrückt sind. Indem die Kontaktbereiche der Kontaktpaare auch im gespannten Zustand nicht miteinander fluchten, wird das Übersprechverhalten positiv beeinflusst.

Wie den Fig. 1 bis 4 zu entnehmen ist, sind die Kontakte bei allen vier Kontaktpaaren unterschiedlich ausgebildet. Innerhalb jedes Kontaktpaars sind die Kontakte ebenfalls unterschiedlich ausgebildet. Die Kontakte 1 und 8, 2 und 7 sowie 3 und 6 sind symmetrisch zu einer Mittelebene ausgebildet.

In der Darstellung in Fig. 5 sind die Kontakte 1 bis 8 in einem Kunststoffeinsatz 20 angeordnet. Die Kontakte 1 bis 8 werden bei der Herstellung des Kunststoffeinsatzes 20 umspritzt und dadurch abschnittsweise in diesen eingebettet. Wie in der Darstellung der Fig. 5 zu erkennen ist, sind die Leiterabschnitte 14 der einzelnen Kontakte dabei im Bereich der Überkreuzungen sowie auch in einem weiteren Bereich der Leiterabschnitte 14 umspritzt. Dadurch sind die Kontakte 1 bis 8 sicher und unverrückbar in dem Kunststoffeinsatz 20 fixiert. Der Kunststoffeinsatz 20 kann in ein Gehäuse eingeschoben werden, das eine für einen RJ45-Stecker passende Ausnehmung aufweist.

Der Darstellung der Fig. 5 ist zu entnehmen, dass die Leiterabschnitte der einzelnen Kontakte 1 bis 8 im wesentlichen bis zu dem Übergangsbereich, an den die Leiterabschnitte in die Kontaktabschnitte 12 übergehen, in den Kunststoffeinsatz 20 eingespritzt sind. Dadurch liegen die nahe dem Übergangsbereich angeordneten Überkreuzungen der Leiterabschnitte 14 fest im Kunststoffeinsatz 20 und beim Einfedern der Kontaktabschnitte 12 bleiben die Überkreuzungen selbst in Ruhe, so dass sich der ohnehin nur geringe Abstand im Bereich der Überkreuzungen nicht weiter verringern kann.
Um den Kunststoffeinsatz 20 sicher und passgenau in ein Gehäuse einführen zu können, ist dieser an beiden Seiten jeweils mit einer Führungsleiste 22 versehen. Die Führungsleisten 22 greifen in passende Führungsnuten in einem in der Fig. 6 gestrichelt angedeuteten Gehäuse 30 ein und sind jeweils mit einer Rastnase 24 versehen. Mittels der Rastnase 24, die in eine passende Ausnehmung in dem Gehäuse 30 eingreift, kann der Kunststoffeinsatz 20 mit den Kontakten 1 bis 8 sicher in dem Gehäuse arretiert werden.

In der Draufsicht der Fig. 6 auf den Kunststoffeinsatz 20 der Fig. 5 sind die beiden Führungsschienen 22 sowie die Rastnasen 24 gut zu erkennen, die in passende Nuten bzw. Ausnehmungen in dem Gehäuse 30 eingreifen. Ebenfalls gut zu erkennen ist, dass die Leiterabschnitte 14 bis unmittelbar an den Übergangsbereich zu den Kontaktabschnitten 12 in das Kunststoffmaterial des Kunststoffeinsatzes 20 eingebettet sind. Hierzu weist der Kunststoffeinsatz 20 beispielsweise eine Nase 26 auf, die sich bis über den Überkreuzungsbereich der Kontakte 4 und 5 erstreckt. In Einschubrichtung eines passenden Steckers gesehen rechts und links der Nase 26 ist der Kunststoffeinsatz zurückgenommen, um auch die Kontakte 3 und 6 lediglich bis zu deren Überkreuzungsbereich einzubetten. Zwei Vorsprünge 28 sind an dem Kunststoffeinsatz 20 vorgesehen, um die Kontakte 1 und 2 bzw. 7 und 8 bis zu deren Übergangsbereich einzubetten.

In der Darstellung der Fig. 7 ist eine weitere Ausführungsform der Erfindung dargestellt, bei der gegenüber der in den Fig. 1 bis 6 dargestellten Ausführungsform aber lediglich die Anschlussabschnitte 10 der einzelnen Kontakte abgewinkelt sind. Dadurch kann eine Einschubrichtung eines RJ45-Steckers in die RJ45-Buchse der Fig. 7 beispielsweise schräg zu einer Platine verlaufen, in die die Anschlussabschnitte 10 eingelötet sind. Neben der in der Fig. 7 gezeigten Winkelstellung können die Anschlussabschnitte 10 jede beliebige Winkelstellung einnehmen und beispielsweise um 90° abgewinkelt sein, um eine Einschubrichtung parallel zu einer Platine zu erreichen.

## Patentansprüche

1. Elektrischer Steckverbinder für die Datentechnik, insbesondere RJ45-Buchse, mit mehreren in Kontaktpaaren (1 und 2; 3 und 6; 4 und 5; 7 und 8) angeordneten Kontakten (1, 2, 3, 4, 5, 6, 7, 8), die jeweils einen Anschlussabschnitt (10), einen Kontaktabschnitt(12) für den Eingriff mit Kontakten eines weiteren elektrischen Steckverbinders und einen Leiterabschnitt (14) aufweisen, der den Anschlussabschnitt (10) mit dem Kontaktabschnitt (12) verbindet, wobei die Kontaktabschnitte (12) in zueinander parallelen ersten Ebenen angeordnet sind, alle Leiterabschnitte (14) wenigstens abschnittsweise parallel zueinander verlaufen, die Leiterabschnitte (14) und die Kontaktabschnitte (12) jedes Kontaktes (1, 2, 3, 4, 5, 6, 7, 8) in einem Winkel zueinander angeordnet sind und alle Kontakte (1, 2, 3, 4, 5, 6, 7, 8) im Übergangsbereich zwischen Leiterabschnitt (14) und Kontaktbereich (12) gleichsinnig gebogen sind, wobei die Übergangsbereiche von Kontakten bei wenigstens zwei unterschiedlichen Kontaktpaaren zwischen Leiterabschnitt (14) und Kontaktabschnitt (12) in den jeweiligen parallelen ersten Ebenen einen unterschiedlichen Verlauf aufweisen, **dadurch gekennzeichnet, dass** die Übergangsbereiche von wenigstens drei unterschiedlichen Kontaktpaaren in einer Richtung parallel zu den Leiterabschnitten (14) voneinander beabstandet sind.

2. Elektrischer Steckverbinder nach Anspruch 1, **dadurch gekennzeichnet, dass** die Übergangsbereiche von Kontakten bei wenigstens drei unterschiedlichen Kontaktpaaren zwischen Leiterabschnitt und Kontaktabschnitt in den jeweiligen parallelen ersten Ebenen einen unterschiedlichen Verlauf aufweisen.

3. Elektrischer Steckverbinder nach einem der vorstehenden Ansprüche, **dadurch gekennzeichnet, dass** die Kontakte eines Kontaktpaares bei wenigstens drei Kontaktpaaren überkreuzt sind, wobei zwischen verschiedenen Kontaktpaaren wenigstens zwei unterschiedliche Überkreuzungswinkel gewählt sind.

4. Elektrischer Steckverbinder für die Datentechnik nach einem der vorstehenden Ansprüche, **dadurch gekennzeichnet, dass** die Kontaktabschnitte von wenigstens drei unterschiedlichen Kontaktpaaren bei eingestecktem passenden Steckverbinder nicht in einer gemeinsamen, zu den parallelen Ebenen senkrechten Ebene liegend angeordnet sind.

5. Steckverbinder nach einem der vorstehenden Ansprüche, **dadurch gekennzeichnet, dass** die Kontakte in einem Kunststoffeinsatz durch Einbetten wenigstens der Überkreuzungen von Kontakten fixiert sind.

6. Steckverbinder nach einem der vorstehenden Ansprüche, **dadurch gekennzeichnet, dass** der Kunststoffeinsatz mit den Kontakten in ein Gehäuse einschiebbar ausgebildet ist, wobei der Kunststoffeinsatz und/oder das Gehäuse wenigstens ein Rastelement zum Fixieren des Kunststoffeinsatzes in einer vorbestimmten Position in dem Gehäuse aufweisen.

7. Steckverbinder nach Anspruch 6, **dadurch gekennzeichnet, dass** die Rastelemente im Bereich einer Führungsschiene oder Führungsnut an dem Kunststoffeinsatz angeordnet sind.

8. Kunststoffeinsatz mit Kontakten für einen elektrischen Stecker binder nach einem der Ansprüche 5 bis 7.

## Claims

1. Electrical plug connector for information technology, in particular RJ45-plug, with several contacts (1, 2, 3, 4, 5, 6, 7, 8) arranged in contact pairs (1 and 2; 3 and 6; 4 and 5; 7 and 8), with said contacts (1, 2, 3, 4, 5, 6, 7, 8) each comprising a terminal area (10), a contact section (12) for engagement with contacts of another electrical plug connector, and a line section (14) connecting the terminal area (10) with the connection section (12), wherein the contact sections (12) are arranged parallel to each other in first planes, all line sections (14) run at least partially parallel to each other, the line sections (14) and the contact sections (12) of each of the contacts (1, 2, 3, 4, 5, 6, 7, 8) are arranged at an angle to each other and the contacts (1, 2, 3, 4, 5, 6, 7, 8) are bent in substantially the same direction in a transition region between the line section (14) and the contact section (12), wherein the transition regions of the contacts in at least two different contact pairs between the line section (14) and the contact section (12) have different progressions in the respective parallel first planes,
**characterised in that** the transition regions of at least three different contact pairs are arranged in a direction parallel to the line sections and at a distance from each other.

2. Electrical plug connector according to claim 1, **characterised in that** the transition regions of the contacts in at least three different contact pairs have different progressions between the line section and contact section in the respective parallel first planes.

3. Electrical plug connector according to one of the foregoing claims, **characterised in that** the contacts of a contact pair in at least three contact pairs are crossed, wherein between different contact pairs at least two different crossing angles are selected.

4. Electrical plug connector according to one of the foregoing claims, **characterised in that** the contact sections of at least three different contact pairs are not arranged in a common plane that is vertical to the parallel planes when a matching connector is plugged in.

5. Electrical plug connector according to one of the foregoing claims, **characterised in that** the contacts are fixed in a plastic insert by embedding at least crossings of the contacts.

6. Electrical plug connector according to one of the foregoing claims, **characterised in that** the plastic insert with the contacts is designed to be inserted into a housing, wherein the plastic insert or the housing contains at least one snap-fit element for fixing the plastic insert in a pre-determined position in the housing.

7. Electrical plug connector according to claim 6, **characterised in that** the snap-fit elements are arranged on the plastic insert in an area of a guide bead or guide groove.

8. Plastic insert with contacts for an electrical plug connector according to one of the claims 5 to 7.

## Revendications

1. Connecteur électrique pour la technologie de transfert de données, en particulier prise RJ45, avec plusieurs contacts (1, 2, 3, 4, 5, 6, 7, 8) disposés en paires (1 et 2, 3 et 6, 4 et 5, 7 et 8) qui présentent respectivement une section de connexion (10), une section de contact (12) pour le branchement avec des contacts d'un autre connecteur électrique, et une section de conduction (14) qui relie la section de connexion (10) à la section de contact (12), sachant que les sections de contact (12) sont disposées en premiers niveaux parallèles les uns par rapport aux autres, que toutes les sections de conduction (14) s'étendent au moins en partie parallèlement les unes par rapport aux autres, que les sections de conduction (14) et les sections de contact (12) de chaque contact (1, 2, 3, 4, 5, 6, 7, 8) forment entre elles un angle, et que tous les contacts (1, 2, 3, 4, 5, 6, 7, 8) sont pliés dans le même sens dans la zone de transition entre la section de conduction (14) et la zone de contact (12), sachant que les zones de transition de contacts présentent un trajet différent pour au moins deux paires de contacts différentes, entre la section de conduction (14) et la section de contact (12) dans les premiers niveaux parallèles respectifs, **caractérisé en ce que** les zones de transition d'au moins trois paires de contacts différentes s'étendent à distance les unes des autres dans la direction parallèle aux sections de conduction (14).

2. Connecteur électrique selon la revendication 1, **caractérisé en ce que** les zones de transition de contacts présentent un trajet différent pour au moins trois paires de contacts différentes, entre la section de conduction et la section de contact dans les premiers niveaux parallèles respectifs.

3. Connecteur électrique selon une des revendications précédentes, **caractérisé en ce que** les contacts d'une paire de contacts sont croisés pour au moins trois paires de contacts, sachant qu'entre les différentes paires de contacts sont choisis au moins deux angles de croisement différents.

4. Connecteur électrique pour la technologie de transfert de données selon une des revendications précédentes, **caractérisé en ce que** les sections de contact d'au moins trois paires de contacts différentes sont disposées à plat mais à un niveau vertical différent par rapport aux niveaux parallèles, lorsque le connecteur est enfiché de manière appropriée.

5. Connecteur électrique selon une des revendications précédentes, **caractérisé en ce que** les contacts sont fixés dans un insert en matériau synthétique dans lequel sont montés au moins les croisements de contacts.

6. Connecteur électrique selon une des revendications précédentes, **caractérisé en ce que** l'insert en matériau synthétique est conçu de façon à pouvoir être enfiché avec les contacts dans un boîtier, sachant que l'insert en matériau synthétique et/ou le boîtier présente(nt) au moins un élément à crans permettant de fixer l'insert en matériau synthétique dans une position prédéterminée dans le boîtier.

7. Connecteur électrique selon la revendication 6, **caractérisé en ce que** les éléments à crans sont disposés dans la zone d'un rail de guidage ou d'une rainure de guidage sur l'insert en matériau synthétique.

8. Insert en matériau synthétique avec contacts pour un connecteur électrique selon une des revendications 5 à 7.
